# EUROPÄISCHE PATENTSCHRIFT

(11) **EP 0 183 266 B1**
(45) Veröffentlichungstag und Bekanntmachung des Hinweises auf die Patenterteilung: **25.04.1990**
(21) Anmeldenummer: 85115103.5
(22) Anmeldetag: 28.11.1985
(51) Int. Cl.: E04D 12/00

(54) **Unterspannbahn für geneigte Dächer**
Under-roof membrane for sloping roofs
Membrane de sous-toiture pour toits inclinés

(30) Priorität: 29.11.1984 DE 3443581; 30.10.1985 DE 3538597
(43) Veröffentlichungstag der Anmeldung: 04.06.1986
(73) Patentinhaber: METZELER SCHAUM GMBH, D-87700 Memmingen (DE)
(72) Erfinder: Diehl, Hermann, D-6800 Mannheim 31 (DE); Baatz, Günther, Dr., D-8941 Buxheim (DE); Machholz, Walter, D-8940 Memmingen (DE)
(74) Vertreter: Seibert, Rudolf, Dipl.-Ing.

(56) Entgegenhaltungen:
- BE-A- 718 134
- DE-A- 1 945 686
- DE-A- 2 049 978
- GB-A- 1 172 167

## Beschreibung

Die Erfindung bezieht sich auf eine Unterspannbahn für geneigte Dächer, mit einer wasserdampfdurchlässigen, oberflächenwasserdichten Folie und einer Schicht aus Schaumstoff.

Bei wärmegedämmten Dächern dringt unter bestimmten Wetterbedingungen oftmals Feuchtigkeit der Raumluft in die Wärmedämmung aus Schaumstoff oder Fasermaterial ein und kann, insbesondere wenn diese Wärmedämmung aus Verschmutzungsgründen oder wegen der Ableitung von Oberflächenwasser von oben mit einer Folie abgedeckt ist, durch Taupunktunterschreitung zu unerwünschter Durchfeuchtung führen und damit einen teilweisen Verlust der wärmedämmenden Eigenschaften bedingen. Aus diesem Grunde war es bisher erforderlich zwischen der Wärmedämmung und einer oberen Abdekkung stets einen Belüftungsraum freizulassen.

Aus der EP-A-0046944 ist eine solche Wärmedämmung eines Steildaches im Raum zwischen den Dachsparren bekannt, bei der eine als Unterspannbahn dienende Kaschierungsbahn nur eine geringe Wasserdampfdurchlässigkeit, d.h. eine hoben Wasserdampfdiffusionswiderstand aufweist.

Der vorliegenden Erfindung liegt demgegenüber die Aufgabe zugrunde, eine Unterspannbahn zu schaffen, die nur einen sehr geringen Wasserdampfdiffusionswiderstand aufweist, die aber dennoch oberflächenwasserdicht und sehr flexible ist und sich den Unebenheiten des Daches bzw. der darunterliegenden Wärmedämmschicht gut anpaßt. Trotzdem soll diese Unterspannbahn eine ausreichende Reißfestigkeit haben und inbesondere so dampfdurchlässig sein, daß kein zusätzlicher Belüftungsraum zwischen Unterspannbahn und Dämmstoff erforderlich ist.

Zur Lösung dieser Aufgabe ist erfindungsgemäß vorgesehen, daß die Folie eine diffusionsäquivalente Luftschichtdicke von 0,07-0,12 m aufweist und mit einer Verstärkungsschicht aus einem offenporigen Weichschaumsstoff verbunden ist, und daß zwischen Folie und Weichschaumstoff eine Armierung aus einem reißfesten Gittergewebe angeordnet ist.

Diese diffusionäquivalente Luftschichtdicke kann dabei nach DIN 52615 unter Bestimmung der Wasserdampfdurchlässigkeit ermittelt werden und gibt eine Luftschichtdicke an, die den selben Diffusionswiderstand aufweist wie das entsprechende Material.

Durch die Einfügung einer derartigen Armierung ist es möglich, eine Dachbahn mit einer extrem dünnen Folie herzustellen, die sich trotz Regendichtheit durch hohe Wasserdampfdurchlässigkeit auszeichnet, Trotz günstiger Diffusionswerte ist die Unterspannbahn so fest, daß sie allen auf der Baustelle vorkommenden Beanspruchungen standhält. Durch den Schaumstoff wird darüberhinaus neben einer guten Anpassung an die baulich bedingten Unebenheiten des Daches eine zusätzliche Schalldämmung erzielt, was bei einer Auflage auf wärmedämmenden Kunststoffschaumplatten aus Styropor, Polyurethan oder ähnlichem besonders vorteilhaft ist.

Zweckmäßigerweise weist die Folie eine Dicke von 20-40 um, insbesondere 25-30 11m auf und besteht aus Polyurethan. Dabei kann die Folie auch mit einer reflektierenden Oberfläche versehen sein, um Einstrahlungen zurückzuwerfen und damit die Dämmung des Daches noch weiter zu verbessern.

Das Gittergewebe besteht zweckmäßigerweise aus Polyester und weist Filamente mit einem Durchmesser von 0,3-1 mm, insbesondere 0,5-0,8 mm, sowie eine Maschenweite von 6-20 mm, insbesondere 8-12 mm, auf.

Vorteilhafterweise weiste die offenporige Weichschaumshicht aus Polyäther-Polyurethan eine Dicke von 2-12 mm, insbesondere 4-8 mm, auf.

Um eine gute Gesamtfestigkeit zu erhalten, kann die Folie im Bereich zwischen den Filamenten einer Masche des Gittergewebes mit dem Schaumstoff zumindest teilweise verbunden sein. Besonders zweckmäßig ist es, wenn Weichschaumstoff, Gittergewebe und Folien durch Flammkaschieren miteinander verbunden sind.

Die Unterspannbahn kann dann unmittelbar auf den Dachsparren und der Zwischensparrendämmung angeordnet und durch Konterlattung befestigt sein.

Bei einem sparrenoberseitigen Dämmsystem aus starren Dämmplatten kann die Unterspannbahn unmittelbar auf den Dämmplatten angeordnet werden.

Anhand einer schematischen Zeichnung sind Aufbau und Funktionsweise von Ausführungsbeispielen nach der Erfindung näher erläutert. Dabei zeigen
Fig. 1 die perspektivische Ansicht eines Abschnittes der Unterspannbahn in vergrößertem Maßstad und
Fig. 2 eine perspektivische Ansicht, teilweise geschnitten, der Anordnung der Unterspannbahn auf einem Steildach.

Wie aus Fig. 1 zu ersehen ist, besteht die Unterspannbahn 1 praktisch aus drei Schichten, nämlich der Weichschaumschicht 2, dem Gittergewebe 3 mit den Filamenten 4 sowie der abdekkenden Folie 5.

Die Folie 5, die zweckmäßigerweise aus Polyurethan besteht, hat eine Dicke von 20-40 um, insbesondere von 25-30 pm. Nach DIN 53455 beträgt die Reißdehnung 550-600% und die Reißfestigkeit 50-75 N/mm². Die Wasserdampfdurchlässigkeit-gemessen nach DIN 53122-bei 38°C und 90% relativer Luftfeuchtigkeit beläuft sich bei einer 30 pm starken Polyätherfolie auf 350 g/m²d bzw. bei einer entsprechenden Polyätherfolie auf 900 g/m²d. Gegen Oberflächenwasser ergab die Wasserdruckprüfung nach DIN 53886 Werte von über 1500 mm WS (entsprechend 165 mbar). Ferner kann die Folie mit brandhemmenden Zusatzstoffen ausgerüstet sein.

Die unterhalb der Folie 5 verlaufende Armierung 3 besteht aus einem Gittergewebe oder -gelege, das durch Wirken, Weben, Verflechten, Verknüpfen oder Koextrusion sich kreuzender Filamente 4 hergestellt werden kann und das mit festen oder losen Kreuzungspunkten ausgerüster ist. Die Maschenweite beträgt 6-20 mm, insbesondere 8-12 mm. Die einzelnen Filamente 4 haben dabei eine Dicke von 0,3-1 mm, insbesondere 0,5-0,8 mm, wobei Kette oder Schuß, aber auch aus einzeln liegenden Fäden in Form von Bändchen mit einer Breite von 0,3-3 mm, insbesondere 0,5-1,5 mm ausgebildet sein können.

Als Schamstoffbahn 2 werden vorteilhafterweise offenporige Polyäther-Polyurethan-Weichschaumstoffe mit 25--45 kg/m³, insbesondere 30-35 kg/m³ Rohdichte, und einer Dicke von 2-12 mm, insbesondere 4-8 mm, verwendet, die nach DIN 53571 eine Zugfestigkeit größer als 85 kPA besitzen. Die Luftdurchlässigkeit sollte 100-300 I/min 100 cm², insbesondere 160-200 I/ min 100 cm² bei 10 mm Wassersäulendruck und 50 mm Probendicke betragen.

Die drei Schichten, nämlich die Folie 5, das Gittergewebe 3 und die Schaumstoffbahn 2, werden zweckmäßigerweise durch Flammkaschieren miteinander verbunden. Dadurch werden die Filamente 4 des Gittergewebes 3 teilweise in die Schaumstoffbahn 2 eingebettet und die Folien 5 vollflächig mit dem Schaumstoff und zumindest abschnittsweise mit den Filamenten 4 des Gittergewebes 3 verklebt. Damit wird auch die Reißfestigkeit der Unterspannbahn erhöht und ein Verzug durch Falten oder Wellen erschwert. Gleichzeitig wird die Diffusion des Wasserdampfes durch den ungestörten Übergangsbereich der Folien 5 zwischen Gittergewebe 3 und Schaumstoff 2 erleichtert.

Eine zusätzliche Erhöhung der Festigkeit ist dadurch möglich, daß die Folie 5 gereckt ist. Dies hat auch den Vorteil, daß bei Auftreten eines Feuers die Folie wegschrumpft und dadurch ein Weiterbrennen erschwert.

In gleicher Weise ist es auch möglich, die Filamente 4 des Gittergewebes oder -geleges 3 durch Recken in ihrer Festigkeit zu erhöhen.

Insgesamt kann durch eine spezielle Ausrüstung der drei Schichten der Unterspannbahn eine Schwerentflammbarkeit der Baustoffklasse B1 oder zumindest eine Baustoffklasse 2 nach DIN 4102 erreicht werden.

In Fig. 2 ist nunmehr ein Anwendungsbeispiel der Unterspannbahn 1 auf einem Steildach näher erläutert. Dabei ist zunächst der Zwischenraum zwischen den Dachsparren 6 in woller Höhe mit Dämmstoff 7, beispielsweise aus einer Mineralwolle, ausgefüllt. Unterseitig kann dabei noch eine Kaschierung in Form einer Metallfolie 8 als Dampfsparre aufgebracht sein. Hierfür ist abere auch eine Schicht bzw. ein Material ausreichend, dessen diffusionsäquivalente Luftschichtdicke lediglich 2 m beträgt. Oberseitig ist nunmehr auf die Dachsparren 6 und unmittelbar auf den Dämmstoff 7 die erfindungsgemäße Unterspannbahn 1 aufgebracht. Diese Unterspannbahn 1 wird zweckmäßigerweise über eine Konterlattung 9 auf die Dachsparren 6 aufgenagelt. Es ist aber auch möglich, die Unterspannbahn 1 zunächst ohne Lattung 9 unmittelbar auf die Dachsparren 6 aufzunageln. Wegen des relativ engmaschigen Gittergewebes 3 werden dabei durch die im Dachhandwerk üblichen Klammern immer einzelne Filamente erfaßt, so daß sich eine schnelle und sicherre Anbringung auch bei ungünstigen Wetterverhältnissen, wie beispielsweise einem stärkeren Wind, ohne weiteres möglich ist. Auf die Konterlattung 9 wird dann die eigentliche Lattung 10 aufgebracht, auf der die einzelnen Dachziegel 11 festgelegt werden.

Die Unterspannbahn 1 wird dabei zweckmäßigerweise reihenweise von unten nach oben traufparallel verlegt, wobei je nach Neigung des Daches eine entsprechende Überlappung zweckmäßig ist. Wegen der geringen Dampfbremswirkung der erfindungsgemäßen Unterspannbahn kann diese dann durchgehend über den First hinweg eingebaut werden.

## Patentansprüche

1. Unterspannbahn für geneigte Dächer mit einer wasserdampfdurchlässigen, aber oberflächenwasserdichten Folie und einer Schicht aus Schaumstoff, dadurch gekennzeichnet, daß die Folie (5) eine diffusionsäquivalente Luftschichtdicke von 0,07-0,12 m aufweist und mit einer Verstärkungsschicht (2) aus einem offenporigen Weichschaumstoff verbunden ist, und daß zwischen Folie (5) und Weichschaumstoff (2) eine Armierung aus einem reißfesten Gittergewebe (3) angeordnet ist.

2. Unterspannbahn nach Anspruch 1, dadurch gekennzeichnet, daß die Folie (5) eine Dicke von 20-40 pm, insbesondere 25-30 µm, aufweist.

3. Unterspannbahn nach Anspruch 1 und 2, dadurch gekennzeichnet, daß die Folie (5) aus Polyurethan besteht.

4. Unterspannbahn nach einem der Ansprüche 1-3, dadurch gekennzeichnet, daß die Folie (5) mit einer reflektierenden Oberfläche versehen ist.

5. Unterspannbahn nach Anspruch 1, dadurch gekennzeichnet, daß das Gittergewebe (3) aus Polyester besteht.

6. Unterspannbahn nach Anspruch 5, dadurch gekennzeichnet, daß das Gittergewebe (3) aus Filamenten (4) mit einem Durchmesser von 0,3-1,0 mm, insbesondere 0,5-0,8 mm, hergestellt ist und eine Maschenweite von 6-20 mm, insbesondere 8-12 mm, aufweist.

7. Unterspannbahn nach Anspruch 1, dadurch gekennzeichnet, daß die offenporige Weichschaumshicht (2) aus Polyether-Polyurethan eine Dicke von 2-12 mm, insbesondere 4-8 mm, aufweist.

8. Unterspannbahn nach einem oder mehreren der Ansprüche 1-7, dadurch gekennzeichnet, daß die Folie (5) im Bereich zwischen den Filamenten (4) einer Masche des Gittergewebes (3) mit dem Schaumstoff (2) zumindest teilweise verbunden ist.

9. Unterspannbahn nach Anspruch 1-8, dadurch gekennzeichnet, daß Weichschaumstoff (2), Gittergewebe (3) und Folie (5) durch Flammkaschieren miteinander verbunden sind.

10. Unterspannbahn nach Anspruch 1-9, dadurch gekennzeichnet, daß sie unmittelbar auf den Dachsparren (6) und der Zwischensparren-Dämmung (7) angeordnet und durch Konterlattung (9) befestigt ist.

11. Unterspannbahn nach Anspruch 1-9, dadurch gekennzeichnet, daß sie bei sparrenoberseitigen Dämmsystemen aus starren Isolierplatten unmittelbar auf den Dämmplatten angeordnet ist.

## Revendications

1. Nappe sous-tendue pour des toits inclinés, comprenant une feuille perméable à la vapeur d'eau, mais étanche à l'eau superficiellement, et une couche en matière alvéolaire, caractérisée en ce que la feuille (5) correspond, en équivalence en diffusion, a une épaisseur de couche d'air, de 0,07 à 0,12 m et est reliée à une couche de renforcement (2) en une matière alvéolaire souple, à pores ouverts, et en ce qu'une armature en un tissu réticulé résistant à la rupture est interposée entre la feuille (5) et la matière alvéolaire souple (2).

2. Nappe sous-tendue suivant la revendication 1, caractérisée en ce que la feuille (5) a une épaisseur de 20 à 40 pm et, notamment, de 25 à 30 pm.

3. Nappe sous-tendue suivant la revendication 1 ou 2, caractérisée en ce que la feuille est en polyuréthanne.

4. Nappe sous-tendue suivant l'une des revendications 1 à 3, caractérisée en ce que la feuille (5) est munie d'une surface réfléchissante.

5. Nappe sous-tendue suivant la revendication 1, caractérisée en ce que le tissu réticulé (3) est en polyester.

6. Nappe sous-tendue suivant la revendication 5, caractérisée en ce que le tissu réticule (3) est fabriqué en filaments (4) d'un diamètre de 0,3 à 1,0 mm et, notamment, de 0,5 à 0,8 mm, et a une ouverture de maille de 6 à 20 mm et, notamment, de 8 à 12 mm.

7. Nappe sous-tendue suivant la revendication 1, caractérisée en ce que la couche en matière alvéolaire souple (2) à pores ouverts est en polyéther-polyuréthanne ayant une épaisseur de 2 à 12 mm et, notamment, de 4 à 8 mm.

8. Nappe sous-tendue suivant l'une ou plusieurs des revendications 1 à 7, caractérisée en ce que la feuille (5) est reliée, au moins partiellement, dans la région comprise entre les filaments (4) d'une maille du tissu réticulé (3), à la matière alvéolaire (2).

9. Nappe sous-tendue suivant l'une des revendications 1 à 8, caractérisée en ce que la matière alvéolaire souple (2), le tissu réticulé (3) et la feuille (5) sont reliés, les uns aux autres, par contre-collage à la flamme.

10. Nappe sous-tendue suivant l'une des revendications 1 à 9, caractérisée en ce qu'elle est disposée directement sur les chevrons (6) et l'isolant (7) entre les chevrons et est fixée par un contre-lattis (9).

11. Nappe sous-tendue suivant, l'une des revendications 1 à 9, caractérisée en ce que, pour des systèmes isolants constitués de panneaux isolants rigides et se trouvant du côté supérieur des chevrons, elle est disposée directement sur les panneaux isolants.

## Claims

1. An under-roof membrane for sloping roofs comprising a film which is permeable to water vapour but impervious to surface water and a layer made of foam, characterised in that the film (5) has a diffusion-equivalent air space thickness of 0.07-0.12 m and is connected to a strengthening layer (2) made of an open-pored soft foam and that a reinforcement made of a tear-resistant, open-weave fabric (3) is arranged between the film (5) and the soft foam (2).

2. An under-roof membrane as claimed in claim 1, characterised in that the film has a thickness of 20-40 pm, in particular 25-30 pm.

3. An under-roof membrane as claimed in claim 1, characterised in that film (5) comprises polyurethane.

4. An under-roof membrane as claimed in one of the claims 1 to 3, characterised in that the film (5) is provided with a reflective surface.

5. An under-roof membrane as claimed in claim 1, characterised in that the open-weave fabric (3) is made of polyester.

6. An under-roof membrane as claimed in claim 5, characterised in that the open-weave fabric (3) is produced from filaments (4) having a diameter of 0.3-1.0 mm, in particular 0.5-0.8 mm, and possesses a mesh width of 6-20 mm, in particular 8-12 mm.

7. An under-roof membrane as claimed in claim 1, characterised in that the open-pored soft foam layer (2) made of polyether-polyurethane has a thickness of 2-12 mm, in particular 4-8 mm.

8. An under-roof membrane as claimed in one or several of the claims 1 to 7, charcterised in that in the region between the filaments (4) of a mesh of the open-weave fabric (3) the film (5) is at least partially connected to the foam (2).

9. An under-roof membrane as claimed in claims 1 to 8, characterised in that the soft foam (2), open-weave fabric (3) and film (5) are connected to one another by flame lining.

10. An under-roof membrane as claimed in claims 1 to 9, characterised in that it is arranged directly on the rafters (6) and the inter-rafter insulation (7) and is attached by cross-battening (9).

11. An under-roof membrane as claimed in claims 1 to 9, characterised in that in the case of insulating systems made of rigid insulating plates which are arranged on the upper side of the rafters, it is arranged directly on the insulating plates.
